# EUROPÄISCHE PATENTSCHRIFT

(11) **EP 0 094 379 B1**
(45) Veröffentlichungstag und Bekanntmachung des Hinweises auf die Patenterteilung: **28.01.1987**
(21) Anmeldenummer: 83890083.5
(22) Anmeldetag: 11.05.1983
(51) Int. Cl.: F04C 2/22, F04C 18/22, A61M 1/10

(54) **Rotationspumpe zur Förderung gasförmiger und flüssiger Stoffe, insbesonders zur Verwendung als Antriebseinheit für Membranblutpumpen**
Rotary pump for delivering gases and liquids, particulary for use as a driving unit for blood diaphragm pumps
Pompe rotative propulsant des matières gazéiformes et liquides, spécialement pour l'emploi par propulsion dans des pompes à membrane pour le sang

(30) Priorität: 12.05.1982 AT 1857/82; 20.01.1983 AT 170/83
(43) Veröffentlichungstag der Anmeldung: 16.11.1983
(73) Patentinhaber: Schwab, Walter, Mag.rer.nat., A-5411 Oberalm Salzburg (AT)
(72) Erfinder: Schwab, Walter, Mag.rer.nat., A-5411 Oberalm Salzburg (AT)
(74) Vertreter: Krause, Ernst, Dipl.-Ing.

## Beschreibung

Die Erfindung betrifft eine Rotationspumpe für den Antrieb von Membranblutpumpen und zur Förderung gasförmiger und flüssiger Stoffe, in der Art einer Trochoidkreiskolbenpumpe, die bei einer 2:3 Übersetzung mit einer zweibogigen trochoidenförmigen Mantellaufbahn und einem auf einem Exzenter einer Exzenterwelle umlaufenden dreieckigen Kolben, der mit seinen Ecken mit der Mantellaufbahn in ständig gleitender Berührung steht, ausgestattet ist.

Die Erfindung bezieht sich dabei auf Rotationspumpen, welche aufgrund ihrer geringen Aussenmasse überall dort eingesetzt werden können, wo minimaler Platzbedarf dieser Pumpen eine funktionelle Notwendigkeit darstellt oder dies als wünschenswert erscheinen lässt. Diese Pumpen können auf dem Gebiet der Herztechnologie als pneumatische Gaspumpen oder als hydraulische Flüssigkeitspumpen für den Antrieb von Membranblutpumpen sowie deren speziellen Sonderformen wie z. B. Peristaltikpumpe, der Kopulsationspumpe oder der Schlauchventrikelpumpe verwendet werden.

Diese Rotationspumpen sind allgemein in der Technik, besonders jedoch auf dem Gebiet der Herztechnologie als pneumatische beziehungsweise hydraulische Rotationspumpen einsetzbar. Im speziellen betrifft die Erfindung die Lage der Ansaug- beziehungsweise Aussstossöffnungen.

Aus der AT-B-355 177, der AT-B-351 137, der DE-A-2 402 084, der DE-A-2 242 247 und der DE-A-2 021 513 sind Rotationspumpen und Verdichter bekannt geworden, bei denen die Einlässe sowohl als Umfangs- als auch als Seiteneinlass beschrieben werden. Keine dieser Rotationsmaschinen beschreibt eine Pumpe oder einen Verdichter, wo der jeweilige Einlass alternierend zugleich als Ansaug- beziehungsweise als Ausstossöffnung trotz durchlaufender Drehung des Kolbens und Beibehaltung der Drehrichtung des Kolbens verwendet wird, wobei die Drehrichtung egal ist, so wie es der Gegenstand dieser Erfindung offenbart.

Beim derzeitigen Stand der Herzpumpentechnik besteht die Tendenz zur Entwicklung pulsatil arbeitender Blutpumpen dahingehend, dass Membranblutpumpen mittels Druckplatten mechanisch betätigt werden, wobei die Kraftübertragung zwischen der Druckplatte und der Pumpenmembran meist hydraulisch erfolgt und die mechanische Bewegung der Druckplatte durch einen elektromechanischen Antrieb erzeugt wird.

Eine weitere derzeitige Entwicklung verfolgt das Ziel, die Membranblutpumpen über Druckplatten mit Hilfe elektromagnetischer Solenoide zu betreiben.

Eine andere derzeitige Entwicklung verwendet eine 2:3 übersetzte Wankelpumpe, deren Ein- und Auslassöffnungen allerdings so angeordnet sind, dass der Rotationskolben nur im Wendebetrieb arbeiten kann, was letztlich von grossem Nachteil ist - was die Laufruhe, den Leistungsverbrauch und die starke mechanische Abnützung der Getriebeteile betrifft- und wozu eigentlich eine Hubpumpe besser geeignet erscheint.

Es wurde auch schon eine nach Art einer Trochoidkreiskolbenmaschine arbeitende Rotationskolbenmaschine bekannt (DE-A-2 819 851), die im Sinne der Veröffentlichung «Einteilung der Rota- tionskolbenmaschine_{"} von F. Wankel eine schon lange bekannte Trochoidkreiskolbenmaschine mit einer 2:3 oder einer 1:2 Übersetzung im Schlupfeingriff mit äusserer ruhender Arbeitsraumwandung und aussenliegenden Dichtteilen darstellt.

Der Antrieb dieser als «Künstliches Herz» bezeichneten Blutpumpe soll durch einen ausserhalb des Pumpengehäuses befindlichen Elektromotor erfolgen.

Diese Herzpumpe soll gemäss den Darlegungen in der DE-A-2 819 851 nicht als schnellaufender Verdichter oder Motor, sondern als langsamlaufende Herzpumpe eingesetzt werden, die das Blut direkt pumpt, so dass das Blut mit den Innenteilen der Pumpe in direkten Kontakt kommt. Die erfindungsgemässe Pumpe arbeitet im Gegensatz zum Bekannten jedoch als Sekundärpumpe, indem damit eine Membran(blut)pumpe hydraulisch oder pneumatisch angetrieben wird, wodurch das Blut mit den Innenteilen der Rotationspumpe nicht in direkten Kontakt kommt.

Der Nachteil all dieser Entwicklungen liegt darin, dass entweder die Antriebseinheiten für transportable Geräte zu gross geraten oder dass bei entsprechender Kleinheit diese Antriebseinheiten eine zu geringe Pumpleistung entwickeln.

Eine Aufgabe der Erfindung ist es, diese Nachteile zu vermeiden.

Die erfindungsgemässe Lösung des Problems liegt darin, dass bei einer Rotationspumpe der eingangs erwähnten Art zwei durch den Gehäusemantel verlaufende und in die Mantellaufbahn mündende Ansaug- beziehungsweise Ausstosskanäle vorgesehen sind, deren Mündungsöffnungen jeweils eine Überströmtasche aufweisen, die sich als Ausnehmungen über jeweils einen gleich grossen Abschnitt der Mantellaufbahn gleichsinnig erstrecken, wobei die Lage und Abmessung der Mündungsöffnungen mit Überströmtaschen so bestimmt ist, dass - im Radialschnitt der Pumpe betrachtet-die in Drehrichtung des Kolbens vorderen Steuerkanten der beiden Mündungsöffnungen mit Überströmtaschen mit je einem der beiden Simultanpunkte der zweibogigen Trochoide der Mantellaufbahn zusammenfallen, während die Lage der im Drehsinn des Kolbens hinteren Steuerkanten der beiden Mündungsöffnungen mit Überströmtaschen so bestimmt ist, dass beispielsweise bei Totpunktstellung des Kolbens in einer Kammer die vorlaufende Kolbenecke unmittelbar über der vorderen Steuerkante einer der beiden Mündungsöffnungen liegt, während die nachlaufende Kolbenecke unmittelbar über der hinteren Steuerkante der anderen Mündungsöffnung liegt, sodass trotz durchlaufender Drehung des Kolbens und Beibehaltung der Drehrichtung des Kolbens eine alternierende Saug- und Ausstosswirkung an den Öffnungen der Pumpe auftritt, wobei die Drehrichtung egal ist.

In weiterer Ausgestaltung der Erfindung kann vorgesehen sein, dass jede Mündungsöffnung mit Überströmtaschen die trochoidförmige Mantellaufbahn der Breite nach ganz oder zum Teil unterbricht.

In Weiterbildung der Erfindung kann dann vorgesehen werden, dass jede Mündungsöffnung mit Überströmtasche in bekannter Weise im Bereich des Gehäusemantels zusätzlich in mindestens einer Seitenwand in Form einer Überströmtasche eingesenkt ist.

Die Erfindung wird nachstehend anhand der Zeichnung beispielsweise erläutert. Diese zeigt eine erfindungsgemässe Rotationspumpe im Radialschnitt mit in Draufsicht gezeigtem, in Totpunktstellung befindlichem Kolben.

Die erfindungsgemässe Rotationspumpe weist ein Gehäuse auf, welches aus einem Gehäusemantel 1 mit trochoidenförmiger Mantellaufbahn 2 und zwei Seitenwänden besteht, von denen nur die mit 4 bezeichnete in der Zeichnung sichtbar ist.

In dem Gehäuse läuft ein dreieckiger Kolben 5 auf einem Exzenter 6 um, dessen Welle mit 7 bezeichnet ist und welche die Seitenteile durchsetzt.

An den Ecken des Kolbens 5 sind Dichtteile vorgesehen, die aus Dichtleisten 8 und Dichtbolzen 9 bestehen. Ferner sind an den seitlichen Kolbenrändern Dichtstreifen 10 vorgesehen, die mit ihren Enden an den Dichtbolzen 9 anliegen. Mit den Dichtleisten 8 ist der Kolben 5 in ständigem gleitenden Eingriff mit der Mantellaufbahn 2.

Die Bewegung des Kolbens 5 wird von dem Zahnradgetriebe 11 gesteuert.

Die Zeichnung zeigt weiters, dass zwei durch den Gehäusemantel 1 verlaufende und in die Mantellaufbahn 2 mündende Ansaug- beziehungsweise Ausstosskanäle vorgesehen sind, deren Mündungsöffnungen 12, 12' jeweils eine Überströmtasche 120 bzw. 120' aufweisen, die sich als Ausnehmungen über jeweils einen gleich grossen Abschnitt (Bogen) der Mantellaufbahn 2 gleichsinnig erstrecken, wobei die Lage und Abmessung der Mündungsöffnungen 12, 12' mit Überströmtaschen 120, 120' so bestimmt ist, dass - im Radialschnitt der Pumpe betrachtet-die in Drehrichtung 13 des Kolbens 5 vorderen Steuerkanten 16, 16' der beiden Mündungsöffnungen 12, 12' mit Überströmtaschen 120, 120' mit je einem der beiden Simultanpunkte Dᵢ, D, der zweibogigen Trochoide der Mantellaufbahn 2 zusammenfallen, während die Lage der im Drehsinn 13 des Kolbens 5 hinteren Steuerkanten 14, 14' der beiden Mündungsöffnungen 12, 12' mit Überströmtaschen 120, 120' so bestimmt ist, dass beispielsweise bei Totpunktstellung des Kolbens 5 in einer Kammer A die vorlaufende Kolbenecke 17 unmittelbar über der vorderen Steuerkante 16' einer der beiden Mündungsöffnungen 12' liegt, während die nachlaufende Kolbenecke 15 unmittelbar über der hinteren Steuerkante 14 der anderen Mündungsöffnung 12 liegt.

Für den Antrieb der erfindungsgemässen Rotationspumpen ergeben sich verschiedene Möglichkeiten. Erfolgt der Einsatz dieser Pumpen ausserhalb des menschlichen oder tierischen Körpers, so ist die Antriebseinheit, bestehend aus einem Elektromotor oder einem Elektromotor mit Getriebe meist ausserhalb der Rotationspumpe untergebracht, und der Antrieb erfolgt über die Exzenterwelle 7.

Wird die erfindungsgemässe Rotationspumpe jedoch für eine tragbare Antriebseinheit ausserhalb eines menschlichen oder tierischen Körpers konzipiert oder sogar in einem menschlichen oder tierischen Körper implantiert, so ist es aufgrund des geringen Bauvolumens sinnvoller, wenn der Elektromotor samt Getriebe im Inneren des Kolbens 5 untergebracht ist, was energiemässig möglich ist, da die Pumpleistung einer implantierten Membranblutpumpe einiger Watt an Leistung bedarf.

Es kann aber auch der Elektromotor im Innern des Kolbens und das Getriebe ausserhalb der Pumpe, oder das Getriebe innerhalb des Kolbens und der Elektromotor ausserhalb der Pumpe untergebracht sein.

## Patentansprüche

1. Rotationspumpe für den Antrieb von Membranblutpumpen und zur Förderung gasförmiger und flüssiger Stoffe, in der Art einer Trochoidkreiskolbenpumpe, die bei einer 2:3 Übersetzung mit einer zweibogigen trochoidenförmigen Mantellaufbahn (2) und einem auf einem Exzenter (6) einer Exzenterwelle (7) umlaufenden dreieckigen Kolben (5) ausgestattet ist, der mit seinen Ecken mit der Mantellaufbahn (2) in ständig gleitender Berührung steht, dadurch gekennzeichnet, dass zwei durch den Gehäusemantel (1) verlaufende und in die Mantellaufbahn (2) mündende Ansaugbeziehungsweise Ausstosskanäle vorgesehen sind, deren Mündungsöffnungen (12, 12') jeweils eine Überströmtasche (120, 120') aufweisen, die sich als Ausnehmungen über jeweils einen gleich grossen Abschnitt der Mantellaufbahn (2) gleichsinnig erstrecken, wobei die Lage und Abmessung der Mündungsöffnungen (12, 12') mit Überströmtaschen (120,120') so bestimmt ist, dass - im Radialschnitt der Pumpe betrachtet - die in Drehrichtung (13) des Kolbens (5) vorderen Steuerkanten (16, 16') der beiden Mündungsöffnungen (12, 12') mit Überströmtaschen (120, 120') mit je einem der beiden Simultanpunkte (D₁, D₂) der zweibogigen Trochoide der Mantellaufbahn (2) zusammenfallen, während die Lage der im Drehsinn (13) des Kolbens (5) hinteren Steuerkanten (14, 14') der beiden Mündungsöffnungen (12, 12') mit Überströmtaschen (120, 120') so bestimmt ist, dass beispielsweise bei Totpunktstellung des Kolbens (5) in einer Kammer (A) die vorlaufende Kolbenekke (17) unmittelbar über der vorderen Steuerkante (16') einer der beiden Mündungsöffnungen (12') liegt, während die nachlaufende Kolbenecke (15) unmittelbar über der hinteren Steuerkante (14) der anderen Mündungsöffnung (12) liegt.

2. Rotationspumpe nach Anspruch 1, dadurch gekennzeichnet, dass jede Mündungsöffnung (12, 12') mit Überströmtaschen (120, 120') die trochoidenförmige Mantellaufbahn (2) der Breite nach ganz oder zum Teil unterbricht.

3. Rotationspumpe nach Anspruch 1 oder 2, dadurch gekennzeichnet, dass jede Mündungsöffnung (12, 12') mit Überströmtasche (120, 120') in bekannter Weise im Bereich des Gehäusemantels (1) zusätzlich in mindestens einer Seitenwand (3, 4) in Form einer Überströmtasche eingesenkt ist.

## Claims

1. A rotary pump for driving blood diaphragm pumps and for delivering gaseous and liquid substances, in the manner of a trochoidal rotary piston pump, equipped at a 2:3 ratio with a two-lobed trochoidal casing track (2) and a triangular piston (5) rotating on an eccentric (6) of an eccentric shaft (7), the corners of said piston being in constant sliding contact with the casing track (2), characterized in that two suction and discharge channels are provided which extend through the barrel casing (1) and open into the casing track (2), their orifices (12, 12'), each exhibiting an overflow pocket (120, 120') extending in the same direction in the form of a recess over an equally large portion of the casing track (2) in each case, the position and dimension of the orifices (12, 12') with the overflow pockets (120, 120') being defined such that - regarded in a radial section of the pump - the control edges (16, 16'), at the front in the direction of rotation (13) of the piston (5), of the two orifices (12, 12') with the overflow pockets (120, 120') each coincide with one of the two simultaneous points (D,, D₂) of the two-lobed trochoid of the casing track (2), while the position of the control edges (14, 14'), at the back in the direction of rotation (13) of the piston (5), of the two orifices (12, 12') with the overflow pockets (120, 120') is defined such that when the piston (5) is in the dead center position, for example, the forward piston corner (17) in a chamber (A) is located directly above the front control edge (16') of one of the two orifices (12'), while the following piston corner (15) is located directly above the back control edge (14) of the other orifice (12).

2. The rotary pump according to claim 1, characterized in that each orifice (12, 12') with the overflow pockets (120, 120') wholly or partly interrupts the trochoidal casing track (2) in terms of its width.

3. The rotary pump according to claim 1 or 2, characterized in that each orifice (12, 12') with the overflow pocket (120, 120') is additionally sunk in the known manner in the form of an overflow pocket in at least one side wall (3, 4) in the area of the barrel casing (1).

## Revendications

1. Pompe à rotation pour l'actionnement des pompes de sang à membrane et pour le refoulement des matières gazéiformes et liquides, du genre d'une pompe à piston tournant en trochoide qui, travaillant à un rapport de 2:3, présente une voie de glissement en forme d'une trochoide à deux arcs (2), dans l'enveloppe, et un piston triangulaire (5) tournant autour d'un excentrique (6) monté sur un arbre d'excentrique (7), dont les coins sont en contact permanent et glissant avec la voie de glissement de l'enveloppe (2), caractérisée en ce que deux conduites d'aspiration et de refoulement sont prévues, traversant l'enveloppe (1) et débouchant dans la voie de glissement de l'enveloppe (2), dont les orifices (12, 12') présentent des poches de débordement (120, 120') respectives s'étendant, en forme de creux, sur des ségments respectifs de la voie de glissement de l'enveloppe (2), du même étendu et du même sens, la position et la dimension des orifices (12, 12') avec poches de débordement (120, 120') étant fixées de façon que, vu en coupe radiale, les bords de réglage avant (16,16') - au sens de rotation (13) du piston (5) - des deux orifices (12, 12') avec poches de débordement (120, 120') coincident avec les points simultanés (Dᵢ, D_{z}) respectifs de la trochoide à deux arcs de la voie de glissement de l'enveloppe (2), et la position des bords de réglage arrière (14,14') - au sens de rotation (13) du piston (5) - des deux orifices (12, 12') avec poches de débordement (120, 120') étant fixée de façon que, par ex. pour la position au point mort du piston (5), le coin de piston avant (17) par rapport à l'une des chambres (A) se trouve directement sur le bord de réglage avant (16') de l'un des orifices (12') et le coin de piston arrière (15) - par rapport à la même chambre (A) - se trouve directement sur le bord de réglage arrière (14) de l'autre orifice (12).

2. Pompe à rotation selon la revendication 1, caractérisée en ce que chaque orifice (12, 12') avec poche de débordement (120, 120') interromp la voie de glissement de l'enveloppe (2) en forme de trochoide sur toute sa largeur ou partiellement.

3. Pompe à rotation selon la revendication 1 ou 2, caractérisée en ce que chaque orifice (12, 12') avec poche de débordement (120, 120') est foncé supplémentairement dans au moins une paroi latérale (3, 4), dans la portée de l'enveloppe (1), de la façon connue, en forme d'une poche de débordement.
